# EUROPÄISCHE PATENTSCHRIFT

(11) **EP 0 009 807 B1**
(45) Veröffentlichungstag und Bekanntmachung des Hinweises auf die Patenterteilung: **16.02.1983**
(21) Anmeldenummer: 79103765.8
(22) Anmeldetag: 03.10.1979
(51) Int. Cl.: C10G 69/06

(54) **Verfahren zum Spalten von schweren Kohlenwasserstoffen**
Heavy hydrocarbons cracking process
Procédé de craquage d'hydrocarbures lourds

(30) Priorität: 06.10.1978 DE 2843792
(43) Veröffentlichungstag der Anmeldung: 16.04.1980
(73) Patentinhaber: Linde Aktiengesellschaft, 65189 Wiesbaden (DE)
(72) Erfinder: Wernicke, Hans-Jürgen, Dr., D-8190 Wolfsrathausen (DE); Kreuter, Walter, Dr., D-8122 Penzberg (DE); Schliebener, Claus, Dr., D-8021 Strasslach (DE)
(74) Vertreter: Schaefer, Gerhard, Dr.

## Beschreibung

Die Erfindung betrifft ein Verfahren zum Spalten von schweren Kohlenwasserstoffgemischen durch Hydrierung und nachfolgende thermische Spaltung.

Für die Spaltung von Kohlenwasserstoffen zur Herstellung von Olefinen sind leichte Einsatzmaterialien, d.h. Kohlenwasserstoffe mit einem Siedepunkt unterhalb von 200°C, wie beispielsweise Naphtha, besonders geeignet. Sie führen zu hohen Spaltausbeuten und ergeben wenig unerwünschte Nebenprodukte.

Der große Bedarf derartiger günstiger Spalteinsätze kann zu einer Verknappung oder Preissteigerung dieser, Stoffe führen. Es wird deshalb seit einiger Zeit der Versuch unternommen, Verfahren zu entwickeln, die auch die günstige Verwertung eines höher siedenden Einsatzmaterials erlauben.

Die Verwertung höher siedender Einsätze führt grundsätzlich zu geringeren Ausbeuten an wertvollen Spaltprodukten, während gleichzeitig in zunehmenden Maße eine nur schwer verwertbare über 200°C siedende Kohlenwasserstofffraktion anfällt. Daneben entstehen noch weitere Schwierigkeiten dadurch, daß höher siedende Einsätze zu verstärkten Koks- und Teerbildungen in der Spaltanlage führen. Diese Produkte, die sich an den Wänden der Leitungselemente, beispielsweise Rohrleitungen und Wärmetauscher, ablagern, bedingen damit eine Verschlechterung der Wärmeübertragung und führen außerdem zu Querschnittsverengungen. Es ist deshalb erforderlich, häufiger Entfernungen dieser Ablagerungen durchzuführen als bei einer Verwendung leichter Kohlenwasserstoffe.

Zur Lösung dieses Problems ist in der DE-A 21 64 951 ein Verfahren beschrieben, bei dem der Einsatz vor seiner thermischen Spaltung katalytisch hydriert wird. Durch diese Vorbehandlung wird der Gehalt an aromatischen Verbindungen, die im wesentlichen zu den unerwünschten Spaltprodukten führen, im Einsatzmaterial verringert. Darüber hinaus findet auch eine Entschwefelung des Einsatzmaterials statt.

Der Erfindung liegt die Aufgabe zugrunde, ein Verfahren der genannten Art so auszugestalten, daß es unter besonders günstigen wirtschaftlichen Bedingungen betrieben werden kann.

Diese Aufgabe wird dadurch gelöst, daß die polyaromatischen Verbindungen des Einsatzkohlenwasserstoffgemisches durch Hydrierung bei Temperaturen zwischen 350 und 400°C, Drücken zwischen 80 und 150 bar, stündlichen Raumgeschwindigkeiten von mehr als 1 1/1 Katalysator und unter Umsetzung von mindestens 100 Nm³ Wasserstoff je Tonne Kohlenwasserstoff zu leichter siedenden Produkten umgesetzt werden, worauf das Hydrierprodukt in eine leichte und eine schwere Fraktion zerlegt und nur die schwere Fraktion der thermischen Spaltung zugeführt wird.

Bei der Hydrierung eines schweren Kohlenwasserstoffgemisches werden nicht nur die schweren Bestandteile, insbesondere die polyaromatischen Verbindungen, hydriert oder hydrierend gespalten, sondern daneben erfolgt auch eine Isomerisierung von n-Alkanen und n-Alkylketten. Bei der Hydrierung wird damit einerseits zwar erst ein für eine thermische Spaltung geeignetes Produkt erzeugt, andererseits werden aber bei der Isomerisierung, die mit steigender Hydrocrackschärfe bei der Hydrierung zunimmt, gleichzeitig Produkte gebildet, die nur zu, geringen Steigerungen der Spaltausbeuten führen und wegen ihres hohen Wasserstoffverbrauchs die Wirtschaftlichkeit des Verfahrens begrenzen.

Es wurde deshalb untersucht, ob sich bei einer Zerlegung des Hydrierprodukts in Fraktionen unterschiedlicher Siedebereiche in den einzelnen Fraktionen eine Verteilung der Komponenten erreichen läßt, bei der die eine Fraktion im Vergleich zum unzerlegten Hydrierprodukt einen verbesserten Einsatz für die thermische Spaltung und die andere Fraktion günstige Eigenschaften für einen anderen Verwertungszweck aufweist.

Dabei wurde gefunden, daß der Isomerisierungsgrad der höhersiedenden Bestandteile des Hydrierprodukts im Vergleich zu dem der tiefersiedenden Komponenten unerwartet gering ist.

Nach der Abtrennung der stärker isomerisierten leicht siedenden Komponenten führt der verbleibende schwere Siedeschnitt bei der thermischen Spaltung zu überraschend hohen Olefinausbeuten, die denen von Naphtha gleichkommen.

Das erfindungsgemäße Verfahren weist unter anderem den Vorteil auf, daß die thermische Spaltung unter besonders günstigen Bedingungen durchgeführt werden kann. Während nämlich beimbekannten Verfahren der DE-A 21 64951 das gesamte Hydrierprodukt, das einen relativ weiten Siedebereich umfaßt, in die thermische Spaltung gelangt, wird beim erfindungsgemäßen Verfahren hierzu ein wesentlich engerer Siedeschnitt verwendet, wodurch sich die Spaltbedingungen besser optimieren lassen.

Neben der hohen Ausbeute an wertvollen Produkten bei der thermischen Spaltung des schweren Siedeschnitts ist auch der Anteil des nur schwer verwertbaren, über 200°C siedenden Pyrolyseheizöls überraschend gering. Es lag in allen Versuchen mit hydrierten Vakuumgasölschnitten unter 20 Gew.-% der Spaltprodukte und damit unterhalb des Bereichs einer konventionellen Spaltung von atmosphärischem Gasöl. Bei der thermischen Spaltung eines unhydrierten Vakuumgasöls fallen dagegen bis zu 40 Gew.-% Pyrolyseheizöl an.

Die Ursache der hohen Spaltausbeuten wird in der chemischen Struktur des hydrierten Vakuumgasöl-Siedeschnitts gesehen, die im wesentlichen aus gering isomerisierten Paraffinen und aus Naphthenen besteht, die beide zu hohen Olefinsausbeuten führen. Um den Anteil dieser Bestandteile in der hochsiedenden Fraktion des Hydrierprodukts möglichst groß zu halten, ist es günstig, die Hydrierung unter milden Bedingungen durchzuführen. Dann werden nämlich die hochsiedenden Naphthene und Paraffine nur zu einem geringen Teil isomerisiert und damit weitgehend unverändert belassen, während aus den polyaromatischen Verbindungen, die beispielsweise in Vakuumgasöl bis zu 45 Gew.-% ausmachen, hauptsächlich Naphthene erzeugt werden.

Die thermische Spaltung der im Vergleich zu herkömmlichen Spalteinsätzen schwereren Fraktion wirft keine besonderen technischen Probleme auf. Es ist jedoch erforderlich, gegenüber herkömmlichen Anlagen die Dampfverdünnung zu erhöhen.

Die abgetrennten niedrigsiedenden Komponenten des Hydrierprodukts, die nicht der thermischen Spaltung zugeführt werden, bestehen aus Benzinfraktionen, die sich als schwefelarme Vergaser- oder Turbinenkraftstoffe eignen oder mit anderen als Kraftstoff geeigneten Raffinerieerzeugnissen verschnitten werden können. Daneben fallen - sofern diese Komponenten nicht bereits in der schweren Fraktion belassen werden - Mitteldestillate an, die den Anforderungen an Heizöl der Spezifikation EL und Dieseltreibstoff genügen. Diese Fraktionen sind durch ihren geringen Schwefelgehalt besonders wertvoll. Sie können aber auch mit anderen schwefelreichen Erzeugnissen verschnitten werden, um diese wirtschaftlich verwertbar zu machen.

Selbstverständlich hängt die Qualität des Hydrierprodukts wesentlich von den Reaktionsbedingungen der Hydrierung ab. Dabei ist es günstig, die Hydrierung so zu steuern, daß die unerwünschten polyaromatischen Verbindungen des Einsatz- Kohlenwasserstoffgemisches weitgehend hydriert werden, dagegen der Gehalt an monoaromatischen Verbindungen kaum verändert wird. Da der größte Anteil der Monoaromaten bei der Zerlegung des Hydrierprodukts in die leicht siedende Fraktion gelangt, werden dessen motorische Eigenschaften verbessert. Außerdem wird bei einer derartigen Verfahrensführung nicht unnötig Wasserstoff für die Monoaromatenhydrierung verbraucht.

Ein günstiges Hydrierprodukt ergibt sich bei Einhaltung der genannten milden Hydrierbedingungen unter Verwendung von üblichen Hydrier- oder Hydrocrackkatalysatoren. Bee der Verwendung von Gasöl als Einsatz-Kohlenwasserstoffgemisch lassen sich sogar Raumgeschwindigkeiten von mehr als 2 1/1 Katalysatormaterial und Stunde einhalten.

Eine unter derartigen Bedingungen durchgeführte Hydrierung führt zu einem geringen Wasserstoffverbrauch, der beispielsweise bei einer Vakuumgasöl-Hydrierung bei einer Umsetzung von 40 Gew-% der Kohlenwasserstoffe zu niedrig siedenden Komponenten unterhalb von 150 Nm³ pro Tonne Einsatz-Kohlenwasserstoffgemisch liegt, Günstige Hydrierbedingungen liegen im allgemeinen vor, wenn der Wasserstoffverbrauch zwischen 100 und 250 Nm³ je Tonne Köhlenwasserstoff liegt.

Bei einer derartigen Hydrierung wird stets auch ein Teil der im Kohlenwasserstoffgemisch enthaltenen Paraffine und Naphthene umgesetzt, d.h. isomerisiert oder hydrierend gespalten. Der Hauptanteil dieser Prokukte gelangt bei der Zerlegung des Hydrierprodukts in die niedrig siedende Fraktion und verbessert aufgrund der Isomerisierung deren motorische Eigenschaften.

Es hat sich als günstig erwiesen, in die Fraktion mit den tiefersiedenden Bestandteilen entweder die unter 200°C oder die unter 340°C siedenden Bestandteile aufzunehmen. Wird der Schnitt bei 200°C durchgeführt, ergibt sich eine Benzinfraktion, die ihrerseits wiederum in eine Leichtbenzin- und in eine Schwerbenzinfraktion zerlegt werden kann. Der Schnitt unter 340°C enthält darüber hinaus noch Kerosin und Heizöl der Spezifikation EL bzw. Dieselkfraftstoff.

Aus der FR-A-20 81 288 und der DE-A-25 40 622 sind zwar auch schon hydrierende Behandlungen von Kohlenwasserstoffen bekannt, die unter milden Bedingungen erfolgen, doch sind diese als Hydrofining oder Hydroentschwefelung bekannten Verfahren schon dadurch grundsätzlich vom erfindungsgemäßen Verfahren verschieden, als sie sich lediglich auf die Abtrennung unerwünschter Begleitkomponenten, insbesondere Schwefel-, Stickstoff-, olefinische oder diolefinische Verbindungen, beziehen. Derartige Verfahren haben einen geringeren Wasserstoffumsatz als das erfindungsgemäße Verfahren, da eine Umwandlung des Kohlenwasserstoffeinsatzes praktisch überhaupt nicht stattfindet und auch unerwünscht wäre.

Nachfolgend wird das erfindungsgemäße Verfahren anhand einiger Beispiele näher erläutert.

In allen Fällen wurde von einem Vakuumgasöl mit einem Siedebereich zwischen 340 und 580°C ausgegangen, dessen Dichte (bei 15°C) 0,913 g/ml betrug. Es setzt sich zu 85,78 Gew.% aus Kohlenstoff, 12,14 Gew.% aus Wasserstoff, 1,94 Gew.% aus Schwefel und 0,14 Gew.% aus Stickstoff zusammen. 47,8 Gew.% der Kohlenwasserstoffe lagen als Paraffine und Naphthene vor, 19,2 Gew.- als Monoaromaten und 33,0 Gew.% als Polyaromaten. Der Anteil an Asphaltenen lag unter 0,05 Gew.%.

### Beispiel 1:

Zunächst wurde zu Vergleichszwecken eine Probe des Vakuumgasöls ohne Hydrierung thermisch gespalten. Bei einer Dampfverdünnung von 1 kg Wasserdampf pro kg Vakuunigasöl und mit einer Verweilzeit von 0,2 Sec. wurde es in einem Spaltrohr umgesetzt. Die Austrittstemperatur lag bei 830°C. Bei dieser thermischen Spaltung bildet sich ein Spaltprodukt, das 9,3 Gew.% Methan, 18,5 Gew.% Äthylen und 10,3 Gew.% Propylen enthielt. 33,5 Gew.% des eingesetzten Vakuumöls fielen als über 200°C siedendes Pyrolyseheizöl an.

### Beispiel 2:

Ein Vakuumgasöl mit den gleichen Eigenschaften wie im Beispiel 1 wurde bei 380°C unter einem Druck von 100 bar und bei einer Raumgeschwindigkeit von 1,2 Liter je Liter Katalysatormaterial und Stunde hydriert. Für die Hydrierung wurde ein Katalysator verwendet, der als hydrierwirksame Komponenten Nickel und Molybdän auf einem sauren Träger enthielt.

Bei einer Hydrierung wurden 145 Nm³ Wasserstoff je Tonne eingesetzten Vakuumgasöls umgesetzt.

Bei einer Hydrierung ergab sich ein Produkt, das zu 59,7 Gew.% über 340°C siedende Bestandteile enthielt. Darüberhinaus wurden 40,3 Gew.% unter 340°C siedende Produkte gewonnen, die destillativ abgetrennt und anschließend weiter zerlegt wurden. Dabei fielen (bezogen auf das gesamte Hydrierprodukt), 2,0 Gew.% H₂S, 0,2 Gew.% NH₃, 0,3 Gew.% gasförmige Kohlenwasserstoffe mit 1-4 Kohlenstoffatomen und 37,8 Gew.% flüssige Kohlenwasserstoffe an. Die flüssigen Produkte wurden in eine Leichtbenzinfraktion (C₅ Kohlenwasserstoffe bis 82°C), die 0,7 Gew.% des Hydrierprodukts ausmachte, in eine Schwerbenzinfraktion (82-180°C), die 6,4 Gew.% ausmachte und in eine zwischen 180 und 340°C siedende Fraktion aus Kerosin und entschwefeltem Heizöl EL (30,7 Gew.%) zerlegt. Die wesentlichen Eigenschaften dieser drei Fraktionen sind in Tabelle 1 angegeben.

Die über 340°C siedende Fraktion, deren Eigenschaften in Tabelle 2, Spalte (1) angegeben sind, wurde als Einsatz für die thermische Spaltung verwendet. Die Spaltbedingungen waren die gleichen wie beim Beispiel 1. Es ergab sich ein Spaltprodukt, das an wertvollen Komponenten 9,2 Gew.% Methan, 26,9 Gew.% Athylen und 14,4 Gew.% Propylen enthielt. Der Anteil der über 200°C siedenden Rückstandfraktion lag bei 18,2 Gew.%.

### Beispiel 3:

Das gleiche Einsatzmaterial wie beim Beispiel 1 wurde unter Bedingungen, die etwas schärfer als die des Beispiels 2 waren, hydriert. Dabei ergab sich eine über 340°C siedende Fraktion, deren Eigenschaften in Spalte (2) der Tabelle 2 angegeben sind.

Diese Fraktion wurde unter den gleichen Bedingungen wie in den vorhergehenden Beispielen thermisch gespalten. An wertvollen Komponenten enthielt das Spaltprodukt 9,1 Gew.% Methan, 32,0 Gew.% Äthylen und 17,0 Gew.% Propylen. Die über 200°C siedende Rückstandfraktion machte lediglich 7,4 Gew.% des Spaltgaseinsatzes aus.

## Patentansprüche

1. Verfahren zum Spalten von schweren Kohlenwasserstoffgemischen durch Hydrierung und nachfolgende thermische Spaltung, dadurch gekennzeichnet, daß die polyaromatischen Verbindungen des Einsatzkohlenwasserstoffgemisches durch Hydrierung bei Temperaturen zwischen 350 und 400°C, Drücken zwischen 80 und 150 bar, stündlichen Raumgeschwindigkeiten von mehr als 1 1/1 Katalysator und unter Umsetzung von mindestens 100 Nm³ Wasserstoff je Tonne Kohlenwasserstoff zu leichter siedenden Produkten umgesetzt werden, worauf das Hydrierprodukt in eine leichte und eine schwere Fraktion zerlegt und nur die schwere Fraktion der thermischen Spaltung zugeführt wird.

2. Verfahren nach Anspruch 1, dadurch gekennzeichnet, daß die Hydrierung unter Bedingungen durchgeführt wird, bei denen zwischen 100 und 250 Nm³ Wasserstoff je Tonne Kohlenwasserstoff umgesetzt werden.

3. Verfahren nach Anspruch 1 oder 2, dadurch gekennzeichnet, daß das Hydrierprodukt in eine Fraktion mitunter 340°C und in eine Fraktion mit über 340°C siedenden Bestandteilen zerlegt wird.

4. Verfahren nèch Anspruch 1 oder 2, dadurch gekennzeichnet, daß das Hydrierprodukt in eine Fraktion mit unter 200°C und eine Fraktion mit über 200°C siedenden Bestandteilen zerlegt wird.

5. Verfahren nach einem der Ansprüche 1 bis 4, dadurch gekennzeichnet, daß die leichte Fraktion einer weiteren Behandlung zugeführt wird.

## Revendications

1. Procédé de craquage de mélanges d'hydrocarbures lourds par hydrogénation et craquage thermique ultérieur, caractérisé en ce que les composés polyaromatiques du mélange d'hydrocarbures constituant la matière première sont convertis par hydrogénation à des températures comprises entre 350 et 400°C, à des pressions comprises entre 80 et 150 bars, à des vitesses volumiques horaires de plus de 1 I/I de catalyseur et avec conversion d'au moins 100 Nm³ d'hydrogène par tonne d'hydrocarbures, en des produits de plus bas point d'ébullition, le produit d'hydrogénation étant ensuite décomposé en une fraction légère et une fraction lourde, et seule la fraction lourde étant soumise au craquage thermique.

2. Procédé selon la revendication 1, caractérisé en ce que l'hydrogénation est effectuée dans des conditions où il se produit une conversion de 100 à 250 Nm³ d'hydrogène par tonne d'hydrocarbures.

3. Procédé selon la revendication 1 ou 2, caractérisé en ce que le produit d'hydrogénation est décomposé en une fraction contenant des constituants bouillant en dessous de 340°C et en une fraction contenant des constituants bouillant au-dessus de 340°C.

4. Procédé selon la revendication 1 ou 2, caractérisé en ce que le produit d'hydrogénation est décomposé en une fraction contenant des constituants bouillant en dessous de 200°C et en une fraction contenant des constituants bouillant au-dessus de 200°C.

5. Procédé selon l'une quelconque des revendications 1 à 4, caractérisé en ce que la fraction légère est soumise à un traitement ultérieur.

## Claims

1. A process for cracking heavy hydrocarbon mixtures by hydrogenation and subsequent thermal cracking, characterized in that the polyaromatic compounds of the incoming hydrocarbon mixture are converted into lower boiling products by hydrogenation at temperatures of between 350 and 400°C, pressures of between 80 and 150 bar, hourly space velocities of more than 1 I/I catalyst and by reacting at least 100 Nm³ hydrogen per tonne of hydrocarbon, whereupon the hydrogenation product is separated into a light and a heavy fraction and only the heavy fraction is fed to the thermal cracking.

2. A process according to Claim 1, characterized in that the hydrogenation is carried out under conditions with which between 100 and 250 Nm³ of hydrogen are reacted per tonne of hydrocarbon.

3. A process according to Claim 1 or Claim 2, characterized in that the hydrogenation product is separated into a fraction having components which boil below 340°C and a fraction having components which boil above 340°C.

4. A process according to Claim 1 or Claim 2, characterized in that the hydrogenation product is separated into a fraction having components which boil below 200°C and a fraction having components which boil above 200°C.

5. A process according to one of Claims 1 to 4, characterized in that the light fraction is fed to a further treatment.
